# EUROPÄISCHE PATENTSCHRIFT

(11) **EP 2 787 279 B1**
(45) Veröffentlichungstag und Bekanntmachung des Hinweises auf die Patenterteilung: **23.08.2017**
(21) Anmeldenummer: 14162647.3
(22) Anmeldetag: 31.03.2014
(51) Int. Cl.: F23B 10/02, F23B 50/12, F23B 60/02, F23B 80/02, F23B 90/06, F23C 9/08

(54) **Verfahren zum Betrieb eines Festbrennstoffheizkessels und Festbrennstoffheizkessel**
Method for operating a solid fuel boiler and solid fuel boiler
Procédé de fonctionnement d'une chaudière à combustible solide et chaudière à combustible solide

(30) Priorität: 03.04.2013 DE 102013103298
(43) Veröffentlichungstag der Anmeldung: 08.10.2014
(73) Patentinhaber: Viessmann Werke GmbH & Co. KG, 35108 Allendorf (DE)
(72) Erfinder: Obernberger, Ingwald, 8010 Graz (AT); Biedermann, Friedrich, Dipl.-Ing. Dr., 8010 Kainbach bei Graz (AT); Oesterle, Mario, B. Sc., 88239 Wangen im Allgäu (DE)
(74) Vertreter: Wolf, Michael

(56) Entgegenhaltungen:
- EP-A2- 0 846 917
- DE-C1- 19 961 155

## Beschreibung

Die Erfindung betrifft ein Verfahren zum Betrieb eines Festbrennstoffheizkessels einer Biomasse-Kleinfeuerungsanlage mit Festbettfeuerung in einem Leistungsbereich kleiner 100 kW_{thermisch}, die vollautomatisch betreibbar ist.

Des Weiteren betrifft die Erfindung auch einen entsprechenden, zur Durchführung des genannten Verfahrens, bei dem zusätzlich der Primärverbrennungszone oberhalb des Glutbettes Primärluft zugeführt wird, ausgebildeten Festbrennstoffheizkessel einer Biomasse-Kleinfeuerungsanlage mit Festbettfeuerung in einem Leistungsbereich kleiner 100 kW_{thermisch}, die vollautomatisch betreibbar ist. Ein Verfahren zum Betrieb eines Festbrennstoffheizkessels der eingangs genannten Art ist an sich bekannt. Beispielhaft wird diesbezüglich auf den Pelletskessel PE-K der Firma ETA (siehe auch http://www.eta.co.at/14.0.html?&L=0) verwiesen, bei dem ein Festbrennstoff in einer Primärverbrennungszone und in einer Sekundärverbrennungszone verbrannt wird, wobei der Festbrennstoff in der Primärverbrennungszone auf einem Verbrennungsrost liegend ein Glutbett bildet und wobei in der Sekundärverbrennungszone entstehendes Rauchgas abgekühlt und anschließend durch den Verbrennungsrost zum Glutbett rezirkuliert wird.

Der Erfindung liegt die Aufgabe zugrunde, die Staubemissionen beim Betrieb eines Festbrennstoffheizkessels dieser Art (weiter) zu reduzieren. Diese Aufgabe ist mit einem Verfahren gemäß Anspruch 1 zum Betrieb eines Festbrennstoffheizkessels einer Biomasse-Kleinfeuerungsanlage mit Festbettfeuerung in einem Leistungsbereich kleiner 100 kW_{thermisch}, die vollautomatisch betreibbar ist, gelöst.

Die Aufgabe wird auch durch einen entsprechenden, zur Durchführung des Verfahrens nach Anspruch 2, bei dem zusätzlich der Primärverbrennungszone oberhalb des Glutbettes Primärluft zugeführt wird, ausgebildeten Festbrennstoffheizkessel einer Biomasse-Kleinfeuerungsanlage mit Festbettfeuerung in einem Leistungsbereich kleiner 100 kW_{thermisch}, die vollautomatisch betreibbar ist, nach Anspruch 4 gelöst. Nach der Erfindung ist also vorgesehen, dass dem Glutbett zur Reduktion der Staubemission durch den Verbrennungsrost insgesamt eine Sauerstoffmenge zugeführt wird, die maximal einer Hälfte der Sauerstoffmenge entspricht, die für eine stöchiometrische Verbrennung des Festbrennstoffs erforderlich ist, wobei oberhalb des Glutbettes eine Festbrennstoffzufuhr, insbesondere eine in die Primärverbrennungszone ausmündende Förderschnecke, angeordnet ist.

Mit anderen Worten ist erfindungsgemäß eine "extreme Luftstufung" vorgesehen, bei der das Luftverhältnis am Glutbett kleinergleich 0,5 ist. Die Maßgabe "Luftverhältnis am Glutbett" entspricht dabei dem Quotienten aus der Sauerstoffmenge, die mit der rezirkulierten Rauchgasmenge und mit einer gegebenenfalls vorhandenen Primärluftmenge durch den Verbrennungsrost ins Glutbett eingebracht wird, und der Sauerstoffmenge, die für eine stöchiometrische Verbrennung erforderlich ist.

Die erfindungsgemäße Verfahrensweise führt zu einem deutlich reduzierten Sauerstoffpartialdruck in dem dem Glutbett zugeführten Gasstrom und damit zu einer deutlich reduzierten Temperatur im Glutbett, wodurch die Freisetzung (Verdampfung) von anorganischen Feinstaubbildnern, wie insbesondere Kalium, aus dem Glutbett deutlich vermindert wird. Darüber hinaus wird durch die niedrigen Gasgeschwindigkeiten bzw. die reduzierte Aufwirbelung auch das Mitreißen grober Flugaschepartikel minimiert.

Sofern dem Glutbett durch den Verbrennungsrost überhaupt (Primär-) Luft ergänzend zum rezirkulierten Rauchgas zugeführt wird, so kann dem Glutbett durch den Verbrennungsrost eine im Vergleich zur rezirkulierten Rauchgasmenge kleinere Primärluftmenge zugeführt werden. Um neben der Reduktion der Staubemissionen auch noch eine Reduktion der Stickoxide (NOₓ) zu realisieren, ist außerdem besonders bevorzugt vorgesehen, dass der Primärverbrennungszone oberhalb des Glutbettes Primärluft zugeführt wird. Aufgrund dieser Maßgabe herrschen dann in der Primärverbrennungszone oberhalb des Glutbettes ausreichend hohe Temperaturen und immer noch reduzierende Bedingungen, denn das Luftverhältnis in der Primärverbrennungszone wird in diesem Fall im Bereich zwischen 0,5 und 1 eingestellt, wobei dieses Luftverhältnis in der Primärverbrennungszone definiert ist durch den Quotienten aus der Sauerstoffmenge, die der Primärverbrennungszone über das rezirkulierte Rauchgas und die Primärluft ("unter" und "über" Verbrennungsrost) zugeführt wird, zur Sauerstoffmenge, die für eine stöchiometrische Verbrennung erforderlich ist. Darüber hinaus ist eine gewisse Verweilzeit des Rauchgases vor der (noch zu erläuternden) Sekundärluftzugabe gegeben, was günstige Bedingungen für eine effiziente NOₓ-Reduktion schafft. Ferner wird durch die erhöhten Temperaturen und das höhere Luftverhältnis nach Primärluftzugabe oberhalb des Verbrennungsrostes (und damit oberhalb des Glutbettes) in der Primärverbrennungszone bereits ein Abbau der aus dem Glutbett freigesetzten Teere ermöglicht, die ebenfalls NOₓ-Vorläufersubstanzen wie zum Beispiel HCN und NH₃ enthalten. Nach der weiter unten erläuterten Sekundärluftzugabe erfolgt schließlich ein fast vollständiger Ausbrand des Rauchgases und auch die Zerstörung (der Abbau) der noch im Rauchgas enthaltenen Rußpartikel bzw. Teere.

Wie Versuche ergeben haben, liegt das Reduktionspotential für Gesamtstaub bei der erfindungsgemäßen Verfahrensweise im Vergleich zum Stand der Technik bei 66%. Das Reduktionspotential für Feinstaub bei Volllast liegt im Vergleich zum Stand der Technik sogar bei 74%. Die Ergebnisse zeigen somit, dass durch eine reduzierte Temperatur des Glutbettes und einen reduzierten Sauerstoffpartialdruck im Glutbett die Feinstaubemissionen effizient vermindert werden können.

Bezüglich der NOₓ-Emissionen kann darüber hinaus durch die erläuterte Weiterbildung des erfindungsgemäßen Verfahrens eine Reduktion von rund 18% im Vergleich zu dem Stand der Technik entsprechenden Pelletfeuerungen erreicht werden. Dieser Wert kann dabei absehbar durch weitere Optimierung der Rauchgasverweilzeit in der Primärverbrennungszone nach der Primärluftzugabe oberhalb des Verbrennungsrostes noch weiter erhöht werden.

Andere vorteilhafte Weiterbildungen des erfindungsgemäßen Verfahrens zum Betrieb eines Festbrennstoffheizkessels und des Festbrennstoffheizkessels ergeben sich aus den übrigen abhängigen Patentansprüchen.

Der Vollständigkeit halber wird noch auf die weiter abliegenden Dokumente DE 199 61 155 C1 und EP 0 846 917 A2 hingewiesen.

Das erfindungsgemäße Verfahren zum Betrieb eines Festbrennstoffheizkessels und der Festbrennstoffheizkessel einschließlich ihrer vorteilhaften Weiterbildungen gemäß der abhängigen Patentansprüche werden nachfolgend anhand der zeichnerischen Darstellung eines bevorzugten Ausführungsbeispiels näher erläutert.

Es zeigt
- Figur 1: schematisch und im Schnitt einen Festbrennstoffheizkessel zur Durchführung des erfindungsgemäßen Verfahrens.

Der in Figur 1 dargestellte Festbrennstoffheizkessel dient zum Verbrennen fester Biomasse, also Festbrennstoffen wie zum Beispiel Holzpellets, Hackgut, Strohpellets oder Energiepflanzen wie Riesen-Chinaschilf (Miscanthus). Die Erfindung betrifft dabei Festbrennstoffheizkessel von Biomasse-Kleinfeuerungsanlagen mit Festbettfeuerung in einem Leistungsbereich kleiner 100 kW_{thermisch}, die vollautomatisch und wartungsarm betreibbar sind.

Ein solcher Festbrennstoffheizkessel besteht in bekannter Weise zunächst aus einem im Bereich einer Primärverbrennungszone 1 angeordneten Verbrennungsrost 3 für ein Glutbett (Festbettfeuerung, in Figur 1 durch Punkte angedeutet). Dieser Verbrennungsrost 3 ist geeignet, das Glutbett zu tragen, gleichzeitig weist er aber auch Durchgangsöffnungen (zum Beispiel in Form von Löchern oder Schlitzen) auf, durch die rezirkuliertes Rauchgas und gegebenenfalls weitere Primärluft (siehe unten) von unten in das Glutbett einströmen kann.

Oberhalb oder seitlich des Glutbettes bzw. des Verbrennungsrostes 3 ist eine Festbrennstoffzufuhr 12 angeordnet. Diese besteht zum Beispiel aus einer Förderschnecke, deren eines Ende in die Primärverbrennungszone 1 ausmündet.

Weiterhin ist zwischen der Primärverbrennungszone 1 und der Sekundärverbrennungszone 2 eine vorzugsweise mit einer Klappe 15 geregelte Sekundärluftzufuhr 7 angeordnet, wobei die Sekundärluft besonders bevorzugt über die in Figur 1 dargestellten Sekundärluftdüsen 13 eingebracht bzw. zugeführt wird.

Sowohl die Primärverbrennungszone 1 als auch die Sekundärverbrennungszone 2 sind bevorzugt wärmegedämmt ausgebildet, was in Figur 1 durch die von links oben nach rechts unten verlaufende Schraffur verdeutlicht wird.

Die Sekundärverbrennungszone 2 ist von einem von Wasser durchströmten Wärmetauscher 8 umschlossen, der gleichzeitig auch der Sekundärverbrennungszone 2 nachgeschaltet ist und dazu dient, Wärme vom Rauchgas auf das Wasser zu übertragen. Dieser Wärmetauscher 8 bzw. das in ihm befindliche Wasser ist in Figur 1 durch die von links unten nach rechts oben verlaufende Schraffur verdeutlicht.

Wie ersichtlich, strömt das Rauchgas aus der Sekundärverbrennungszone 2 zunächst durch ein Rohrbündel (dargestellt sind der Übersichtlichkeit halber lediglich zwei Rohre) nach unten in eine Sammelkammer für Flugasche und von dort durch ein weiteres Rohrbündel (auch hier sind lediglich zwei Rohre dargestellt) zu einer dem Wärmetauscher 8 nachgeschalteten Rauchgasführung 9, die letztlich in einen Kamin mündet.

Weiterhin ist in bekannter Weise vorgesehen, dass in der Sekundärverbrennungszone 2 entstehendes Rauchgas durch den Verbrennungsrost 3 zum Glutbett rezirkuliert wird, d. h. es ist ferner eine auf einer glutbettfreien Seite des Verbrennungsrostes 3 angeordnete Zuführung 4 für das rezirkulierte Rauchgas vorgesehen, wobei hierzu zwischen der Rauchgasführung 9 und der Zuführung 4 für das rezirkulierte Rauchgas eine vorzugsweise mit einem Gebläse 10 und vorzugsweise mit einer regelbaren Klappe 16 versehene Verbindungsleitung 11 angeordnet ist. Darüberhinaus oder alternativ kann in an sich bekannter Weise auch die Rauchgasführung 9 selbst mit einem zusätzlichen Gebläse versehen sein (nicht extra dargestellt).

Verfahrensmäßig formuliert ist in bekannter Weise vorgesehen, dass ein Festbrennstoff in einer Primärverbrennungszone 1 und in einer Sekundärverbrennungszone 2 verbrannt wird, wobei der Festbrennstoff in der Primärverbrennungszone 1 auf einem Verbrennungsrost 3 liegend ein Glutbett bildet und wobei in den beiden Verbrennungszonen entstehendes Rauchgas (vorzugsweise mittels des Wärmetauscher 8 und über die Verbindungsleitung 11) abgekühlt und anschließend durch den Verbrennungsrost 3 zum Glutbett rezirkuliert wird.

Wie eingangs erläutert, besteht das größte Problem bei einem derartigen Verfahren in der Staubentwicklung.

Erfindungsgemäß ist nun zur Reduktion der Staubemissionen vorgesehen, dass dem Glutbett durch den Verbrennungsrost 3 insgesamt eine Sauerstoffmenge zugeführt wird, die maximal einer Hälfte der Sauerstoffmenge entspricht, die für eine stöchiometrische Verbrennung des Festbrennstoffs erforderlich ist, wobei, wie weiter oben bereits erwähnt, oberhalb des Glutbettes eine Festbrennstoffzufuhr 12, insbesondere eine in die Primärverbrennungszone 1 ausmündende Förderschnecke, angeordnet ist.

Diese Maßgabe führt dazu, dass der Sauerstoffpartialdruck des zugeführten Gasstroms und die Temperatur im Glutbett reduziert werden. Dies wiederum hat zur Folge, dass die Freisetzung von anorganischen Feinstaubbildner, wie insbesondere Kalium, aus dem Glutbett deutlich vermindert wird. Darüber hinaus wird durch die niedrigen Strömungsgeschwindigkeiten bei diesem Luftverhältnis im Glutbett auch das Mitreißen grober Flugaschepartikel reduziert.

Sollte, wie in Figur 1 dargestellt, und in an sich bekannter Weise der glutbettfreien Seite des Verbrennungsrostes 3 eine vorzugsweise mit einer Klappe 17 versehene Zusatzluftzufuhr 6 für Primärluft zugeordnet sein, so kann dem Glutbett durch den Verbrennungsrost 3 eine im Vergleich zur Rauchgasmenge kleinere Primärluftmenge zugeführt werden. Alternativ ist aber auch ein Festbrennstoffheizkessel ganz ohne Zusatzluftzufuhr 6 möglich, d. h. der dem Glutbett zugeführte Sauerstoff entstammt in diesem Fall ausschließlich dem rezirkulierten Rauchgas.

Neben den Staubemissionen besteht ein weiteres Problem bei Festbrennstoffheizkesseln der beschriebenen Art darin, dass bei der Verbrennung zuviele Stickoxide (NOₓ) entstehen werden. Um diesem Problem zu begegnen, ist nach einer vorteilhaften Weiterbildung der Erfindung neben der "extremen Luftstufung" vorgesehen, dass der Primärverbrennungszone 1 oberhalb des Glutbettes Primärluft zugeführt wird. Hierzu ist, wie aus Figur 1 ersichtlich, eine in die Primärverbrennungszone 1 oberhalb des Glutbettes ausmündende, vorzugsweise mit einer regelbaren Klappe 18 versehene Primärluftzufuhr 5, vorzugsweise in Form von Primärluftdüsen 14, vorgesehen.

Mit Bezug auf die konkrete Ausführungsform in Figur 1 ist schließlich vorgesehen, dass die Primärverbrennungszone 1 vorzugsweise wie ein Topf ausgebildet ist, wobei am Boden des Topfes der Verbrennungsrost 3 und seitlich am Topf und oberhalb des Glutbettes die Primärluftzufuhr 5 angeordnet sind. Außerdem ist unterhalb des Topfes die Zuführung 4 für das rezirkulierte Rauchgas angeordnet.

### Bezugszeichenliste

- 1: Primärverbrennungszone
- 2: Sekundärverbrennungszone
- 3: Verbrennungsrost
- 4: Zuführung für rezirkuliertes Rauchgas
- 5: Primärluftzuführung
- 6: Zusatzluftzufuhr
- 7: Sekundärluftzufuhr
- 8: Wärmetauscher
- 9: Rauchgasführung
- 10: Gebläse
- 11: Verbindungsleitung
- 12: Festbrennstoffzufuhr
- 13: Sekundärluftdüse
- 14: Primärluftdüse
- 15: Klappe
- 16: Klappe
- 17: Klappe
- 18: Klappe

## Patentansprüche

1. Verfahren zum Betrieb eines Festbrennstoffheizkessels einer Biomasse-Kleinfeuerungsanlage mit Festbettfeuerung in einem Leistungsbereich kleiner 100 kW_{thermisch}, die vollautomatisch betreibbar ist, wobei ein Festbrennstoff in einer Primärverbrennungszone (1) und in einer Sekundärverbrennungszone (2) verbrannt wird, wobei der Festbrennstoff in der Primärverbrennungszone (1) auf einem Verbrennungsrost (3) liegend ein Glutbett bildet und wobei in der Sekundärverbrennungszone (2) entstehendes Rauchgas abgekühlt und anschließend durch den Verbrennungsrost (3) zum Glutbett rezirkuliert wird,
wobei dem Glutbett zur Reduktion der Staubemission durch den Verbrennungsrost (3) insgesamt eine Sauerstoffmenge zugeführt wird, die maximal einer Hälfte der Sauerstoffmenge entspricht, die für eine stöchiometrische Verbrennung des Festbrennstoffs erforderlich ist, wobei oberhalb des Glutbettes eine Festbrennstoffzufuhr (12), insbesondere eine in die Primärverbrennungszone (1) ausmündende Förderschnecke, angeordnet ist.

2. Verfahren nach Anspruch 1,
wobei der Primärverbrennungszone (1) oberhalb des Glutbettes Primärluft zugeführt wird.

3. Verfahren nach Anspruch 1 oder 2,
wobei der Sekundärverbrennungszone (2) Sekundärluft zugeführt wird.

4. Festbrennstoffheizkessel einer Biomasse-Kleinfeuerungsanlage mit Festbettfeuerung in einem Leistungsbereich kleiner 100 kWthermisch, die vollautomatisch betreibbar ist, zur Durchführung des Verfahrens nach Anspruch 2, umfassend einen im Bereich einer Primärverbrennungszone (1) angeordneten Verbrennungsrost (3) für ein Glutbett und eine auf einer glutbettfreien Seite des Verbrennungsrostes (3) angeordnete Zuführung (4) für ein rezirkuliertes Rauchgas,
wobei eine in die Primärverbrennungszone (1) oberhalb des Glutbettes ausmündende Primärluftzufuhr (5) vorgesehen und oberhalb des Glutbettes eine Festbrennstoffzufuhr (12), insbesondere eine in die Primärverbrennungszone (1) ausmündende Förderschnecke, angeordnet ist.

5. Festbrennstoffheizkessel nach Anspruch 4,
wobei die Primärverbrennungszone (1) wie ein Topf ausgebildet ist, wobei am Boden des Topfes der Verbrennungsrost (3) und seitlich am Topf und oberhalb des Glutbettes die Primärluftzufuhr (5) angeordnet sind.

6. Festbrennstoffheizkessel nach Anspruch 4 oder 5,
wobei der glutbettfreien Seite des Verbrennungsrostes (3) eine Zusatzluftzufuhr (6) für Primärluft zugeordnet ist.

7. Festbrennstoffheizkessel nach einem der Ansprüche 4 bis 6,
wobei zwischen der Primärverbrennungszone (1) und einer Sekundärverbrennungszone (2) eine Sekundärluftzufuhr (7) angeordnet ist.

8. Festbrennstoffheizkessel nach einem der Ansprüche 4 bis 7,
wobei der Sekundärverbrennungszone (2) ein Wärmetauscher (8) und diesem eine Rauchgasführung (9) nachgeschaltet ist.

9. Festbrennstoffheizkessel nach Anspruch 8,
wobei zwischen der Rauchgasführung (9) und der Zuführung (4) für das rezirkulierte Rauchgas eine Verbindungsleitung (11) angeordnet ist.

## Claims

1. Method for operating a solid fuel boiler of a biomass small-scale furnace with fixed-bed furnace in a power range of less than 100 kWₜₕₑᵣₘₐₗ which can be operated fully automatically, wherein a solid fuel is combusted in a primary combustion zone (1) and in a secondary combustion zone (2), wherein the solid fuel in the primary combustion zone (1) forms a firebed lying on a combustion grate (3) and wherein flue gas produced in the secondary combustion zone (2) is cooled and then recirculated through the combustion grate (3) to the firebed, wherein in order to reduce the dust emission through the combustion grate (3), overall an amount of oxygen is supplied to the firebed which corresponds to a maximum of half the amount of oxygen required for a stoichiometric combustion of the solid fuel, wherein a solid fuel supply (12), in particular a conveyor screw opening out into the primary combustion zone (1) is arranged above the firebed.

2. The method according to claim 1, wherein primary air is supplied to the primary combustion zone (1) above the firebed.

3. The method according to claim 1 or 2, wherein secondary air is supplied to the secondary combustion zone (2).

4. Solid fuel boiler of a biomass small-scale furnace with fixed-bed furnace in a power range of less than 100 kWₜₕₑᵣₘₐₗ which can be operated fully automatically, for carrying out the method according to claim 2, comprising a combustion grate (3) arranged in the region of a primary combustion zone (1) for a firebed and a supply (4) arranged on a firebed-free side of the combustion grate (3) for a recirculated flue gas, wherein a primary air supply (5) opening into the primary combustion zone (1) above the firebed is provided and a solid fuel supply (12), in particular a conveyor screw opening into the primary combustion zone (1) is arranged above the firebed.

5. The solid fuel boiler according to claim 4, wherein the primary combustion zone (1) is configured as a pot, wherein the combustion grate (3) is arranged at the bottom of the pot and the primary air supply (5) is arranged laterally on the pot and above the firebed.

6. The solid fuel boiler according to claim 4 or 5, wherein the firebed-free side of the combustion grate (3) is assigned an auxiliary air supply (6) for primary air.

7. The solid fuel boiler according to any one of claims 4 to 6, wherein a secondary air supply (7) is arranged between the primary combustion zone (1) and a secondary combustion zone (2).

8. The solid fuel boiler according to any one of claims 4 to 7, wherein a heat exchanger (B) is located downstream of the secondary combustion zone (2) and a flue gas guide (9) is located downstream of this.

9. The solid fuel boiler according to claim 8, wherein a connecting line (11) is arranged between the flue gas guide (9) and the supply (4) for the recirculated flue gas.

## Revendications

1. Procédé de fonctionnement d'une chaudière à combustible solide d'une installation de combustion à petite échelle de biomasse avec combustion à lit fixe thermique dans une plage de puissance inférieure à 100 kW_{thermique}, qui peut être exploitée de manière totalement automatisée, dans lequel un combustible solide est brûlé dans une zone de combustion primaire (1) et dans une zone de combustion secondaire (2), dans lequel le combustible solide forme dans la zone de combustion primaire (1) un lit de braises étendu sur une grille de combustion (3) et dans lequel le gaz de fumée généré dans la zone de combustion secondaire (2) est refroidi et ensuite remis en circulation à partir du lit de braises à travers la grille de combustion (3), dans lequel une quantité d'oxygène est alimentée en totalité dans le lit de braises à des fins de réduction de l'émission de fumée à travers la grille de combustion (3), qui correspond au maximum à une moitié de la quantité d'oxygène, qui est nécessaire pour une combustion stoechiométrique du combustible solide, dans lequel au-dessus du lit de braises est disposée une alimentation de combustible solide (12), notamment un convoyeur à vis sans fin débouchant dans la zone de combustion primaire (1).

2. Procédé selon la revendication 1, dans lequel de l'air primaire est alimenté dans la zone de combustion primaire (1) au-dessus du lit de braises.

3. Procédé selon la revendication 1 ou 2, dans lequel de l'air secondaire est alimenté dans la zone de combustion secondaire (2).

4. Chaudière à combustible solide d'une installation de combustion à petite échelle de biomasse avec combustion à lit fixe thermique dans une plage de puissance inférieure à 100 kW_{thermique}, qui peut être exploitée de manière totalement automatisée, afin de mettre en uvre le procédé selon la revendication 2, comprenant une grille de combustion (3) disposée au niveau d'une zone de combustion primaire (1) pour un lit de braises et une alimentation (4) disposée sur un côté exempt de lit de braises de la grille de combustion (3) pour un gaz de fumée remis en circulation, dans laquelle une alimentation d'air primaire (5) débouchant dans la zone de combustion primaire (1) est prévue au-dessus du lit de braises et au-dessus du lit de braises une alimentation de combustion solide (12), notamment un convoyeur à vis sans fil débouchant dans la zone de combustion primaire (1) est disposée.

5. Chaudière à combustible solide selon la revendication 4, dans laquelle la zone de combustion primaire (1) est conçue comme un chaudron, dans laquelle à la base du chaudron est disposée la grille de combustion (3) et latéralement au chaudron et au-dessus du lit de braises est disposée l'alimentation en air primaire (5).

6. Chaudière à combustible solide selon la revendication 4 ou 5, dans laquelle le côté exempt de lit de braises de la grille de combustion (3) est coordonné à une alimentation en air supplémentaire (6) pour l'air primaire.

7. Chaudière à combustible solide selon une des revendications 4 à 6, dans laquelle entre la zone de combustion primaire (1) et une zone de combustion secondaire (2), une alimentation d'air secondaire (7) est disposée.

8. Chaudière à combustible solide selon une des revendications 4 à 7, dans laquelle un guidage de gaz fumée (9) est raccordée en aval d'un échangeur thermique (8) qui est raccordée en aval de la zone de combustion secondaire (2).

9. Chaudière à combustible solide selon la revendication 8, dans laquelle une conduite de liaison (11) est disposée entre le guidage de gaz de fumée (9) et l'alimentation (4) pour le gaz de fumée remis en circulation.
